# EUROPÄISCHE PATENTSCHRIFT

(11) **EP 2 839 499 B1**
(45) Veröffentlichungstag und Bekanntmachung des Hinweises auf die Patenterteilung: **22.03.2017**
(21) Anmeldenummer: 12729934.5
(22) Anmeldetag: 14.06.2012
(51) Int. Cl.: H01J 35/22, H01J 35/02

(54) **FUNKENSTRECKE**
SPARK GAP
ECLATEUR

(43) Veröffentlichungstag der Anmeldung: 25.02.2015
(73) Patentinhaber: Siemens Aktiengesellschaft, 80333 München (DE)
(72) Erfinder: HEID, Oliver, 91052 Erlangen (DE); HUGHES, Timothy, 91056 Erlangen (DE); SIRTL, Jennifer, 90763 Fürth (DE)
(86) Internationale Anmeldenummer: PCT/EP2012/061298
(87) Internationale Veröffentlichungsnummer: WO 2013/185824

(56) Entgegenhaltungen:
- WO-A1-2013/178292
- DE-A1- 2 100 447

## Beschreibung

Die Erfindung betrifft eine Funkenstrecke mit einer Anode und einer Kathode.

Eine Funkenstrecke der eingangs angegebenen Art ist beispielsweise in der DE 2 259 382 beschrieben. Hierbei handelt es sich um eine Röntgenstrahlungsquelle, die zur Erzeugung von Röntgenstrahlung eine Funkenstrecke verwendet. Die Funkenstrecke besteht aus einer Anode und einer Kathode, wobei die Anode als Target für die Erzeugung der Röntgenstrahlung zum Einsatz kommt. Die Röntgenstrahlung entsteht, wenn ein Lichtbogen in der Funkenstrecke gezündet wird, der das Target zur Aussendung der Röntgenstrahlung anregt.

Gemäß der DE 21 00 447 A1 ist es offenbart, dass eine Funkenstrecke in eine Hochdruck-Funkenstrecke und eine Nutz-Funkenstrecke unterteilt werden kann, welche durch ein Mittelstück miteinander verbunden sind. Dabei ist die Nutz-Funkenstrecke zwischen dem Mittelstück und einer Anode ausgebildet, wobei das Mittelstück und die Anode über einen elektrischen Widerstand miteinander verbunden sind. Eine solche Anordnung ist auch in der nachveröffentlichten WO 2013/178292 A1 beschrieben, wobei die Hochdruck-Funkenstrecke und die Nutz-Funkenstrecke in einem gemeinsamen Gehäuse untergebracht sind.

Für die Anwendung der Röntgenstrahlung ist es wünschenswert, wenn die Funkenstrecke einen möglichst definierten Zündpunkt hat. Aufgabe der Erfindung ist es daher, eine Funkenstrecke anzugeben, mit der sich ein möglichst definierter Zündpunkt verwirklichen lässt.

Diese Aufgabe wird mit der eingangs angegebenen Funkenstrecke erfindungsgemäß dadurch gelöst, dass die Funkenstrecke eine Hochdruck-Funkenstrecke und eine Nutz-Funkenstrecke aufweist, welche durch ein Mittelstück miteinander verbunden sind. Dabei ist die Funkenstrecke zwischen der Kathode und dem Mittelststück ausgebildet. Das Mittelstück ist über eine Leitung, in der ein elektrischer Widerstand vorgesehen ist, mit der Anode verbunden. Die Nutz-Funkenstrecke ist zwischen dem Mittelstück und der Anode ausgebildet. Diese Anordnung erlaubt vorteilhaft einen sehr definierten Zündpunkt, wobei dieser durch folgenden Zündmechanismus gewährleistet ist.

Bei der Anordnung der Hochdruck-Funkenstrecke und der Nutz-Funkenstrecke handelt es sich um eine Serienschaltung. Allerdings ist das Mittelstück über den Widerstand mit der Anode verbunden. Zum Zünden der Nutz-Funkenstrecke wird an die gesamte Anordnung eine steigende Spannung angelegt. Da die Hochdruck-Funkenstrecke mit einem Gas gefüllt ist, welches unter einem hohen Druck steht, ist hier ein vergleichsweise hohes Überschlagspotential gewährleistet. Während die Spannung steigt, liegt an der Nutz-Funkenstrecke noch kein schaltrelevantes Differentialpotential an, da diese mit dem Mittelstück verbunden ist, was zu diesem Zeitpunkt einem Anschluss an Masse gleichzusetzen ist. Sobald der vergleichsweise definierte Schaltpunkt der Hochdruck-Funkenstrecke erreicht ist, zündet diese. Bei dem Durchschlag in der Hochdruck-Funkenstrecke bildet sich dann ein Lichtbogen aus, der einer niederimpedanten Verbindung der Kathode mit dem Mittelstück gleichkommt. Damit liegt an der Nutz-Funkenstrecke schlagartig ein Potential an, das deutlich über dem nötigen Zündpotential der Nutz-Funkenstrecke liegt. Diese zündet daher zuverlässig zum definierten Zeitpunkt aufgrund der in Gang gesetzten Kettenreaktion. Durch das Zünden der Hochdruck-Funkenstrecke steht die notwendige Spannung nämlich augenblicklich zur Verfügung (die Steilheit des zeitlichen Spannungsverlaufs ist ausgesprochen hoch).
Gemäß einer Ausgestaltung der Erfindung beträgt der Widerstand 100 bis 1000 MΩ. Hierbei ist gewährleistet, dass ein Schalten der Nutz-Funkenstrecke erfolgt, da die anliegende Spannung aufgrund des hohen Widerstandes nicht über die Leitung abgebaut werden kann, die das Mittelstück mit der Anode verbindet.

Gemäß der Erfindung ist vorgesehen, dass die Nutz-Funkenstrecke zur Erzeugung von Röntgenstrahlung vorgesehen ist. Als Target zur Erzeugung der Röntgenstrahlung kommt die Anode zum Einsatz. Damit kann die Röntgenstrahlung zu einem definierten Zeitschaltpunkt zur Verfügung gestellt werden. Dieses ist eine wichtige Voraussetzung für verschiedene Applikationen. Beispielsweise kann die Röntgenstrahlung für bildgebende Verfahren zum Einsatz kommen - zum Beispiel in einer Blitz-Röntgenstrahlungsquelle. Gemäß einer besonderen Ausgestaltung der Erfindung ist vorgesehen, dass mit der Anode monochromatische Röntgenstrahlung erzeugbar ist. Wird zur Erzeugung der monochromatischen Röntgenstrahlung eine Nutz-Funkenstrecke verwendet, so kann zur Erzeugung vorteilhaft ein genügend hoher Puls zur Verfügung gestellt werden, damit monochromatische Röntgenstrahlung in einem für die verfolgten Untersuchungszwecke genügenden Umfang zur Verfügung gestellt wird. Monochromatische Röntgenstrahlung lässt sich beispielsweise erzeugen, wenn als Target eine sehr dünne Metallfolie beispielsweise aus Aluminium oder einem anderen Leichtmetall verwendet wird. Als Targetmaterial können auch die Lanthanoide verwendet werden. Als Leichtmetalle im Sinne der Anmeldung sollen die Metalle und deren Legierungen bezeichnet werden, deren Dichte unterhalb von 5 g/cm³ liegt. Im Einzelnen trifft diese Definition auf folgende Leichtmetalle zu: alle Alkalimetalle, alle Erdalkalimetalle außer Radium, außerdem Scandium, Yttrium, Titan und Aluminium. Andere vorteilhafte Werkstoffgruppen zur Ausbildung des Targets sind Wolfram, Molybdän und die Gruppe der Lanthanoide. Im Einzelnen handelt es sich dabei um das Element Lanthan die 14 im Periodensystem auf das Lanthan folgenden Elemente. Um eine Röntgenstrahlungsquelle technisch zu realisieren, ist die Nutz-Funkenstrecke in einem evakuierbaren Gehäuse untergebracht, in dem auch ein für Röntgenstrahlung transparentes Fenster vorgesehen ist und aus dem die Röntgenstrahlung ausgekoppelt werden kann. Der Kollektor dient dazu, den durch die Anode beschleunigten Elektronenstrom elektrostatisch abzubremsen und ihm damit die kinetische Energie so weit zu entziehen, dass beim Aufprall der Elektronen auf den Kollektor die kinetische Energie unterhalb des Nieveaus ist, die für die Erzeugung von Bremsstrahlung erforderlich ist. Auf diese Weise wird die parasitäre Erzeugung von breitbandiger Bremsstrahlung vermieden, die sonst die von der Anode erzeugte monochromatische, charakteristische Strahlung überlagern würde.

Weiterhin ist es vorteilhaft, wenn die Anode, das Mittelstück und die Kathode koaxial angeordnet sind. Vorteilhaft ist es überdies, wenn die Anode, das Mittelstück und die Kathode zentralsymmetrisch zur gemeinsamen Achse ausgebildet sind. Hierdurch wird die Ausbildung von Induktivitäten minimiert, die das zeitliche Pulsverhalten der Funkenstrecken (Anstiegszeit des Pulsstromes) negativ beeinflussen würden.

Weitere Einzelheiten der Erfindung werden nachfolgend anhand der Zeichnung beschrieben. Gleiche oder sich entsprechende Zeichnungselemente sind jeweils mit den gleichen Bezugszeichen versehen und werden nur insoweit mehrfach erläutert, wie sich Unterschiede zwischen den einzelnen Figuren ergeben. Es zeigen:
- Figur 1: schematisch den Aufbau eines Ausführungsbeispiels der erfindungsgemäßen Funkenstrecke mit einer Darstellung des Schaltvorgangs ohne Einbeziehung der Funktion des Kollektors und
- Figur 2: schematisch eine geometrische Ausgestaltung der Funkenstrecke gemäß Figur 1 im Schnitt mit Darstellung des Kollektors.

Aus Figur 1 wird der Aufbau der erfindungsgemäßen Funkenstrecke deutlich. Diese weist eine Anode 11 und eine Kathode 12 auf. Zwischen die Anode 11 und die Kathode 12 ist ein Mittelstück 13 geschaltet, so dass zwei Funkenstrecken, nämlich eine Hochdruck-Funkenstrecke 14 und eine Nutz-Funkenstrecke 15, entstehen. Außerdem ist das Mittelstück 13, welches als Anode für die Nutz-Funkenstrecke 15 fungiert, über eine Leitung 16 und dem Widerstand 17 hochohmig an das Anodenpotential angebunden.

Für die Hochdruck-Funkenstrecke, für die eine Gasfüllung mit hohem Druck verwendet wird, bildet das Mittelstück 13 die Kathode. Als Füllgase für die Hochdruck-Funkenstrecke können Edelgase als Füllgase verwendet werden. Die HochdruckFunkenstrecke zeigt das definierte Schaltverhalten 18, wobei bei einem definierten Spannungsanstieg U mit bekannter Steilheit der Schaltpunkt nach einer definierten Zeit t erreicht wird. Mit dem Schaltpunkt (tₛ/Uₛ) kann der Schaltzeitpunkt der Nutz-Funkenstrecke vergleichsweise genau vorhergesagt werden. Wie bereits erläutert, steht im Falle des Schaltens der Hochdruck-Funkenstrecke nämlich das notwendige Schaltpotential zur Schaltung der Nutz-Funkenstrecke 15 sofort zur Verfügung. Durch die niederohmige Charakteristik der Nutzfunkenstrecke 14 hat im Schaltzeitpunkt der Nutzfunkenstecke 14 das Mittelstück 13 Kathodenpotential. Am Widerstand 17 liegt nun die volle Spannung zwischen Kathode und Anode an. Es fließt ein durch den Widerstandswert von Widerstand 17 definierter Strom durch den Widerstand. Die parasitären Induktivitäten des Widerstandes 17 reduzieren den systembedingten Stromfluss durch den Widerstand 17 zusätzlich. Durch den steilen Spannungsanstieg zwischen dem Zwischenstück 13 und der Anode 11 wird das Überschlagsverhalten der Nutzfunkenstrecke 15 so positiv beeinflusst, dass zum Überschlagszeitpunkt der Nutzfunkenstrecke 15 eine deutlich höhere Spannung anliegt, als dies durch eine konventionelle Zündung mit niedrigem Spannungsanstiegsgradienten möglich wäre. Die Schaltung der Nutz-Funkenstrecke 15 zum Zeitpunkt tₛ ist ungefähr t₀, da der Spannungsanstieg bedingt durch die niedrige Induktivität der Anordnung extrem steil ist. Das notwendige Schaltpotential Uₛ der Nutzfunkenstrecke 15 wird durch den extrem steilen Spannungsgradienten deutlich übertroffen Im Ergebnis liegt an der Nutzfunkenstrecke innerhalb sehr kurzer Zeit (Nanosekunden), eine deutlich über der Zündspannung liegenden Spannung an. Damit bildet sich ein starker Überschlag durch die Anode hindurch aus. Die Durchbruchspannung der Nutzfunkenstrecke 15 ist durch diese Anordnung nicht mehr vorrangig von Uₛ abhängig, die im wesentlichen durch die Geometrie und dem Vakuum abhängig ist, sonder von der von außen angelegten Anodenspannung und der entsprechenden Auslegung der Hochdruckfunkenstrecke 14. Die Dauer der Entladung der Nutzfunkenstrecke ist bestimmt durch die Kapazität der Anordnung und der darin gespeicherten Energie und den parasitären Induktivitäten im Aufbau.

Der Figur 2 lässt sich entnehmen, dass die Anordnung der Anode 12, des Mittelstücks 13, der Kathode 11 und eines Kollektors 21 koaxial aufgebaut ist. Außerdem sind alle diese Bauteile auch zentralsymmetrisch zur gemeinsamen Achse 22 des koaxialen Aufbaus. Die Hochdruck-Funkenstrecke ist in einem ersten Gehäuse 23 untergebracht, wobei das erste Gehäuse mit einem geeigneten Arbeitsgas mit dem geforderten Druck befüllt werden kann (Befüllvorrichtung nicht näher dargestellt). Die Nutz-Funkenstrecke 15 befindet sich gemeinsam mit dem Kollektor 21 in einem zweiten Gehäuse 24, welches evakuiert ist. Dieses zweite Gehäuse weist auch ein Fenster 25 auf, durch das Röntgenstrahlung 26 aus dem Gehäuse ausgekoppelt und einer Anwendung zugeführt werden kann.

## Patentansprüche

1. Funkenstrecke mit einer als Target zur Erzeugung von Röntgenstrahlung ausgebildeten Anode (11) und einer Kathode (12),
wobei
• die Funkenstrecke eine Hochdruck-Funkenstrecke (14) und eine Nutz-Funkenstecke (15) aufweist, welche durch ein Mittelstück (13) miteinander verbunden sind,
• die Hochdruck-Funkenstrecke (14) zwischen der Kathode (12) und dem Mittelstück (13) ausgebildet ist,
• das Mittelstück (13) über eine Leitung (16), in der ein elektrischer Widerstand (17) vorgesehen ist, mit der Anode (11) verbunden ist und
• die Nutz-Funkenstrecke (15) zwischen dem Mittelstück (13) und der Anode (11) ausgebildet ist,
**dadurch gekennzeichnet,**
**dass** die Hochdruck-Funkenstrecke (14) in einem ersten Gehäuse (23) untergebracht ist und die Nutz-Funkenstrecke in einem evakuierbaren zweiten Gehäuse (24) untergebracht ist, in dem auch die Anode (11) in Form einer Metallfolie und ein Kollektor (21) vorgesehen ist und aus dem die Röntgenstrahlung ausgekoppelt werden kann.

2. Funkenstrecke nach Anspruch 1,
**dadurch gekennzeichnet,**
**dass** der Widerstand einen Wert von 100 bis 1000 MΩ aufweist.

3. Funkenstrecke nach Anspruch 1 oder 2
**dadurch gekennzeichnet,**
**dass** der Widerstand einen Induktivitätsbelag aufweist.

4. Funkenstrecke nach Anspruch 1, 2 oder 3,
**dadurch gekennzeichnet,**
**dass** die Anode (11) aus einer Metallfolie aus Aluminium oder einem anderen Leichtmetall mit einer Dichte unterhalb von 5 g/cm³ als Targetmaterial gebildet ist.

5. Funkenstrecke nach einem der vorangehenden Ansprüche,
**dadurch gekennzeichnet,**
**dass** die Anode (11), das Mittelstück (13) und die Kathode (12) koaxial angeordnet sind.

6. Funkenstrecke nach Anspruch 5,
**dadurch gekennzeichnet,**
**dass** die Anode (11), das Mittelstück (13) und die Kathode (12) zentralsymmetrisch zur gemeinsamen Achse ausgebildet sind.

## Claims

1. Spark gap comprising an anode (11) formed as target for generating X-ray radiation and a cathode (12),
wherein
• the spark gap has a high-pressure spark gap (14) and a useful spark gap (15), which are connected to one another by a central piece (13),
• the high-pressure spark gap (14) is formed between the cathode (12) and the central piece (13),
• the central piece (13) is connected to the anode (11) via a line (16), in which an electrical resistor (17) is provided, and
• the useful spark gap (15) is formed between the central piece (13) and the anode (11),
**characterized**
**in that** the high-pressure spark gap (14) is accommodated in a first housing (23) and the useful spark gap is accommodated in an evacuable second housing (24), in which the anode (11) in the form of a metal film and a collector (21) are also provided, and from which the X-ray radiation can be coupled out.

2. Spark gap according to Claim 1,
**characterized**
**in that** the resistor has a value of 100 to 1000 MΩ.

3. Spark gap according to Claim 1 or 2,
**characterized**
**in that** the resistor has an inductance per unit length.

4. Spark gap according to Claim 1, 2 or 3,
**characterized**
**in that** the anode (11) is formed as target material from a metal film consisting of aluminum or another light metal having a density of below 5 g/cm³.

5. Spark gap according to one of the preceding claims,
**characterized**
**in that** the anode (11), the central piece (13) and the cathode (12) are arranged coaxially.

6. Spark gap according to Claim 5,
**characterized**
**in that** the anode (11), the central piece (13) and the cathode (12) are formed centrally symmetrically with respect to the common axis.

## Revendications

1. Eclateur comprenant une anode (11) constituée comme cible pour la production de rayonnement X et une cathode (12), dans lequel
• l'éclateur a un éclateur (14) de haute pression et un éclateur (15) utile, qui sont reliés entre eux par une pièce (13) intermédiaire,
• l'éclateur (14) de haute pression est constitué entre la cathode (12) et la pièce (13) intermédiaire,
• la pièce (13) intermédiaire est reliée à l'anode (11) par une ligne (16), dans laquelle est prévue une résistance (17) électrique et
• l'éclateur (15) utile est constitué entre la pièce (13) intermédiaire et l'anode (11),
**caractérisé**
**en ce que** l'éclateur (14) de haute pression est logé dans un premier boîtier (23) et l'éclateur utile est logé dans un deuxième boîtier (24), dans lequel on peut faire le vide, dans lequel est prévu également l'anode (11) sous la forme d'une feuille métallique et un collecteur (21) et duquel peut sortir le rayonnement X.

2. Eclateur suivant la revendication 1,
**caractérisé**
**en ce que** la résistance a une valeur de 100 à 1000 MΩ.

3. Eclateur suivant la revendication 1 ou 2,
**caractérisé**
**en ce que** la résistance a une inductance linéique.

4. Eclateur suivant la revendication 1, 2 ou 3,
**caractérisé**
**en ce que** l'anode (11) est conformée en une matière cible en une feuille métallique d'aluminium ou en un autre métal léger d'une masse volumique inférieure à 5 g/cm^{3.}

5. Eclateur suivant l'une des revendications précédentes,
**caractérisé**
**en ce que** l'anode (11), la pièce (13) intermédiaire et la cathode (12) sont disposées coaxialement.

6. Eclateur suivant la revendication 5,
**caractérisé**
**en ce que** l'anode (11), la pièce (13) intermédiaire et la cathode (12) sont disposées à symétrie centrale par rapport à l'axe commun.
